# FASCICULE DE BREVET EUROPEEN

(11) **EP 0 367 347 B1**
(45) Date de publication et mention de la délivrance du brevet: **06.04.1994**
(21) Numéro de dépôt: 89202737.6
(22) Date de dépôt: 30.10.1989
(51) Int. Cl.: H01P 1/205

(54) **Filtre passe-bande UHF**
UHF-Bandpassfilter
UHF bandpass filter

(30) Priorité: 04.11.1988 FR 8814425
(43) Date de publication de la demande: 09.05.1990
(73) Titulaire: PHILIPS ELECTRONIQUE GRAND PUBLIC, 92150 Suresnes (FR); Philips Electronics N.V., 5621 BA Eindhoven (NL)
(72) Inventeur: Chanteau, Pierre c/o Société Civile S.P.I.D., F-75008 Paris (FR); Da Silva, Eric c/o Société Civile S.P.I.D., F-75008 Paris (FR)
(74) Mandataire: Charpail, François

(56) Documents cités:
- US-A- 2 519 524
- US-A- 3 693 115
- US-A- 4 740 765
- PATENT ABSTRACTS OF JAPAN, vol. 12, no. 115 (E-599)[2962], 12 avril 1988;& JP-A-62 243 402
- PATENT ABSTRACTS OF JAPAN, vol. 11, no. 171 (E-512)[2618], 2nd juin 1987;& JP-A-62 5702
- PATENT ABSTRACTS OF JAPAN, vol. 12, no. 232 (E-628)[3079], 30 juin 1988;& JP-A-63 24 701
- SIEMENS-BAUTEILE-INFORMATIONEN, vol. 6, no. 6, décembre 1968, pages 200-201, Munich, DE; K. PICHLER et al.: "Vierkreis-UHF-Bandfilter YH AF 1010"

## Description

La présente invention a pour objet un filtre passe-bande UHF, comportant au moins deux résonateurs situés chacun dans une cavité.

De tels filtres sont bien connus et utilisés notamment pour filtrer les divers canaux de télévision dans les réseaux cablés.

L'inconvénient majeur des filtres UHF classiques est que l'adaptation du couplage entre résonateurs s'effectue manuellement au moyen de fils conducteurs dont le bon positionnement est extrêmement délicat à trouver pour obtenir la largeur de bande et la sélectivité voulue autour de la fréquence centrale de chaque canal.

La présente invention a pour but de supprimer cet inconvénient.

Le document "Siemens-Bauteile-Informationen, vol. 6, no. 6, decembre 1968, pages 200-201, Munich, DE; K. Pichler et al. : Vierkreis-UHF-Bandfilter YH AF 1010" décrit un filtre selon le préambule de la revendication 1 dans lequel les couplages entre deux résonateurs adjacents sont réalisés par l'intermédiaire de pièces métalliques traversant les parois des cavités et étant couplées par rayonnement aux dits résonateurs.

Dans le document US-A-3 693 115, les couplages entre deux résonateurs adjacents ont lieu directement par rayonnement à travers de larges ouvertures dans les parois des cavités.

Selon la présente invention un filtre passe-bande est particulièrement remarquable en ce que le couplage entre entrée ou sortie et résonateur, et entre résonateurs entre eux est réalisé au moyen de lignes dessinées sur un circuit imprimé traversant les cloisons des cavités, les dites lignes étant agencées de telle sorte que la transmission d'énergie entre les dites lignes et les dits résonateurs s'effectue exclusivement par rayonnement.

Ainsi, du fait que les lignes dessinées sur un circuit imprimé sont fixes, les couplages obtenus en fabrication ont une excellente reproductibilité et la fabrication s'affranchit des réglages manuels des lors que les lignes du circuit ont été pré-dessinées, et donc optimisées, au bureau d'études.

Dans un mode préféré de réalisation, un filtre est aussi remarquable en ce que les dites cavités sont formées par l'assemblage de deux demi-coquilles moulées dont l'une comporte des éléments de forme telle qu'ils constituent chacun la partie selfique de chaque résonateur, le condensateur associé étant monté en sandwich entre le dit élément selfique et le fond de l'autre demi-coquille.

Ainsi grâce à l'utilisation de la technique du moulage, tous les éléments du filtre sont assurés d'une excellente reproductibilité en fabrication; de plus l'élément selfique est réalisé économiquement.

Il est connu de pourvoir chaque résonateur d'un condensateur variable pour le réglage de la fréquence centrale du filtre, dans ce cas il est avantageux que les dits éléments selfiques aient une forme tubulaire et que le noyau ajustable de chaque condensateur variable soit logé dans le creux du dit élément tubulaire correspondant, de telle sorte que le dit noyau ajustable est accessible pour le réglage à travers le tube.

On sait que les ondes UHF se propagent en surface de telle sorte que l'introduction momentanée d'un tournevis dans le creux de l'élément selfique ne modifie pas le fonctionnement du résonateur.

Pour assurer un bon contact électrique de l'ensemble, il est avantageux de monter une rondelle métallique élastique entre les éléments des résonateurs; celle-ci compense ainsi les éventuelles variations de fabrication des deux demi-coquilles et assure dans tous les cas une bonne pression de contact.

Dans un mode de réalisation préféré, le dit circuit imprimé de couplage est constitué d'un matériau semi-rigide, il est positionné en sandwich dans des fentes ménagées dans chaque demi-coquille, et les dites fentes sont légèrement décalées pour coincer mécaniquement le dit circuit imprimé et conjointement assurer des contacts de masse entre le circuit imprimé et les dites coquilles.

Ainsi le filtre ne présente aucune soudure ce qui réduit les coûts de fabrication et garantit encore davantage la reproductibilité de la qualité.

En télévision, la bande UHF comporte 45 canaux numérotés de 21 à 65 pour lesquels des normes de sélectivité sont imposées ( $\text{1/300<ΔF/F<1/30}$ ); pour obtenir cette sélectivité sur toute la bande, il est avantageux, toutes choses égales par ailleurs, de prévoir plusieurs gravures du circuit imprimé, une gravure donnée permettant d'obtenir le taux de couplage recherché pour une série de plusieurs canaux adjacents.

Dans la télédistribution, il est important de fournir des signaux de niveaux homogènes, dans ce but un atténuateur variable est monté sur le circuit imprimé pour pouvoir modifier l'atténuation de la transmission.

Cet atténuateur est soudé sur le circuit imprimé mais il est situé dans une cavité supplémentaire de sorte que la sélectivité du filtre n'est pas affectée.

La présente invention sera mieux comprise à l'aide d'un exemple, non limitatif, de réalisation illustrée par les dessins suivants :
Figure 1 : Vue cavalière écorchée d'une demi-coquille.
Figure 2 : Vue en coupe du filtre avec détail.
Figure 3 : Vue d'un circuit imprimé.

La figure 1 représente la demi-coquille inférieure (DCI) du filtre de forme générale rectangulaire allongée comportant quatre parois intérieures P1, P2, P3, P4 qui délimitent cinq cavités; les cavités extrêmes comportent des éléments selfiques S1, S2, S3, S4 lesquels sont ici tubulaires, creux et bruts de fonderie par exemple en zamac mais ceci n'est pas une obligation : des formes similaires conviendraient, de même qu'un moulage plastique métallisé en surface. Les parois intérieures sont pourvues d'échancrures pour y loger le circuit imprimé (CI) comportant les lignes de couplage.

Le boîtier du filtre comporte aussi une demi-coquille supérieure (DCS) et l'ensemble est représenté en coupe transversale sur la figure 2a; la coupe du boîtier (DCS, DCI) est effectuée au droit d'un des éléments selfiques (SI) en vis à vis duquel se trouve un logement (LI); les éléments LI et SI sont agencés pour, lors du montage, maintenir en place un condensateur variable (COV en pointillé sur la figure) dont le noyau réglable (NA) est engagé dans le creux de l'élément selfique et ainsi accessible avec un tournevis selon la flèche (TV); pour compenser les jeux de fabrication et assurer un bon contact électrique, une rondelle métallique élastique (RE), par exemple du genre ONDUFLEX, est prévue. La demicoquille supérieure comporte évidemment quatre parois en vis à vis des parois P1, P2, P3, P4; elles sont aussi échancrées pour aménager un passage (OP) au circuit imprimé; sur la figure 2b le passage (OP) est représenté agrandi pour montrer que les échancrures sont légèrement décalées de sorte que le circuit imprimé (CI) est clairement déformé et coincé par les demi-coquilles lors du montage; ainsi un contact électrique peut être obtenu par exemple aux points A et B entre les boîtiers et des lignes de cuivre présentes au droit des parois; pour fixer les idées, le diamètre extérieur de l'élément selfique est de 6 mm et sa hauteur est de 50 mm, chaque demi-coquille mesure 35 mm de haut soit 70 mm pour le filtre dont la largeur est de 20 mm et la longueur 90 mm; la cavité centrale est prévue pour y loger l'atténuateur généralement utilisé et, dans le cas présent, soudé sur le circuit imprimé.

Chaque élément selfique (SI) avec son condensateur (COV) associé forment un circuit oscillant réglable; du fait que les courants HF se propagent par effet de peau, c'est à dire dans le cas présent sur la surface extérieure de chaque élément selfique, l'introduction momentanée du tournevis de réglage (TV) à l'intérieur du tube ne modifie pas le fonctionnement du circuit oscillant.

Un exemple de gravure est représenté sur la figure 3; les lignes de cuivre y sont représentées sous forme soit de trait soit de zone hachurée.

Chaque circuit a bien sûr la même dimension extérieure par exemple 25x90, il est constitué en matériau semi-rigide pour supporter élastiquement la déformation susdite, seuls les dessins du cuivre sont différents d'une gravure à l'autre.

Sur la figure 3 les axes de passages des éléments selfiques S1, S2, S3, S4 et des parois P1, P2, P3, P4 ont été indiqués verticalement; horizontalement les axes des contacts possibles A et B avec le boîtier au droit des parois sont aussi indiqués de telle sorte que, sur chaque circuit, une ligne de cuivre est à la masse si elle se trouve à l'intersection des axes A ou B avec les axes P1, P2, P3 et P4; ces points sont visualisés par des croix 'X'.

Pour bien montrer le positionnement respectif et le dimensionnement des éléments du filtre, l'élément selfique S1, avec son condensateur associé COV, a été représenté en pointillé.

Le signal d'entrée à filtrer arrive au point EN et, par l'intermédiaire de la ligne L10, il excite l'élément selfique S1 lequel réagit avec sa capacité COV et excite à son tour la ligne L11; la transmission d'énergie s'effectuer ici exclusivement par rayonnement; la signal recueilli par L11 est transmis galvaniquement par le conducteur G1, lequel traverse la paroi P1, à la ligne L20; l'élément selfique S2 est excité par le signal présent dans L20 et, à son tour, il excite la ligne L21; la transmission d'énergie entre S2 et L21 s'effectue ici aussi exclusivement par rayonnement; le signal est alors transmis par le conducteur G2, lequel traverse la paroi P2, jusqu'à un atténuateur connecté entre les bornes A1 et A2; le signal est alors transmis par le conducteur G3, etc... pour, après passage à travers les parois P3, P4 et par les éléments selfiques S3 et S4, ressortir sur la borne de sortie SO où le signal filtré est disponible.

Il est à remarquer que le point de forte surtension de chaque résonateur, c'est à dire celui où est située la rondelle RE, ne se trouve en contact qu'avec de l'air à l'exclusion de tout diélectrique, ceci est primordial pour conserver le meilleur coefficient de surtension possible.

## Revendications

1. Filtre passe-bande UHF, comportant au moins deux résonateurs situés chacun dans une cavité caractérisé en ce que le couplage entre entrée ou sortie et résonateur, et entre résonateurs entre eux est réalisé au moyen de lignes dessinées sur un circuit imprimé traversant les cloisons des cavités, les dites lignes étant agencées de telle sorte que la transmission d'énergie entre les dites lignes et les dits résonateurs s'effectue exclusivement par rayonnement.

2. Filtre selon la revendication 1, caractérisé en ce que les dites cavités sont formées par l'assemblage de deux demi coquilles moulées dont l'une comporte des éléments de forme telle qu'ils constituent chacun la partie selfique de chaque résonateur, le condensateur associé étant monté en sandwich entre le dit élément selfique et le fond de l'autre demi-coquille.

3. Filtre selon la revendication 2 dont chaque résonateur est pourvu d'un condensateur variable pour le réglage de la fréquence centrale du filtre caractérisé en ce que les dits éléments selfiques ont une forme tubulaire, et en ce que le noyau ajustable de chaque condensateur variable est logé dans le creux du dit élément tubulaire correspondant, de telle sorte que le dit noyau ajustable est accessible pour le réglage à travers le tube.

4. Filtre selon l'une quelconque des revendications 2 ou 3 caractérisé en ce que la pression de contact entre les éléments de chaque résonateur est assurée par une rondelle métallique élastique.

5. Filtre selon l'une quelconque des revendications 1, 2, 3, 4, caractérisé en ce que le dit circuit imprimé de couplage est constitué d'un matériau semi-rigide, en ce que il est positionné en sandwich dans des fentes ménagées dans chaque demi-coquille, et en ce que les dites fentes sont légèrement décalées pour coincer mécaniquement le dit circuit imprimé et conjointement assurer des contacts de masse entre le circuit imprimé et les dites coquilles.

6. Filtre selon l'une quelconque des revendications précédentes, pour filtrer les canaux UHF numérotés de 21 à 65, et dont le rapport entre la bande passante et la fréquence centrale est compris entre 1/30 et 1/300, caractérisé en ce que une gravure donnée de circuit imprimé permet d'obtenir le taux de couplage recherché pour plusieurs canaux adjacents, toutes choses étant égales par ailleurs.

7. Filtre selon l'une quelconque des revendications précédentes caractérisé en ce qu'il comporte en outre un atténuateur variable monté sur le circuit imprimé pour pouvoir modifier l'atténuation de la transmission.

## Claims

1. A UHF bandpass filter, comprising at least two resonators, each of which is arranged in a respective cavity, characterized in that the coupling between input or output and resonator, and between resonators themselves, is realized by means of tracks formed on a printed circuit which extends through the cavity walls, which tracks are arranged so that the transmission of energy between said tracks and said resonators takes place exclusively by radiation.

2. A filter as claimed in Claim 1, characterized in that said cavities are formed by assembly of two moulded half-shells, one of which comprises elements which are shaped so that each element constitutes the inductive element of a respective resonator, the associated capacitor being sandwiched between said inductive element and the bottom of the other half-shell.

3. A filter as claimed in Claim 2 in which each resonator is provided with a variable capacitor for adjusting the central frequency of the filter, characterized in that said inductive elements have a tubular shape, the adjustable core of each variable capacitor being lodged in the cavity of said corresponding tubular element so that said adjustable core is accessible for adjustment through the tube.

4. A filter as claimed in any one of the Claims 2 or 3, characterized in that the contact pressure between the elements of each resonator is provided by an elastic, metallic washer.

5. A filter as claimed in any one of the Claims 1, 2, 3, 4, characterized in that said printed circuit for coupling is made of a semi-rigid material and is sandwiched in slots formed in each halfshell, said slots being slightly offset with respect to one another in order to clamp said printed circuit mechanically and at the same time provide ground contacts between said printed circuit and said shells.

6. A filter as claimed in any one of the preceding Claims, for filtering the UHF channels which are numbered from 21 to 65 and for which the ratio of the passband to the central frequency is between 1/30 and 1/300, characterized in that a given etching pattern on the printed circuit enables the desired coupling rate to be obtained for several adjacent channels, all other circumstances being the same.

7. A filter as claimed in any one of the preceding Claims, characterized in that it also comprises a variable attenuator which is mounted on the printed circuit in order to enable changing of the attenuation of the transmission.

## Patentansprüche

1. UHF-Bandpaßfilter mit wenigstens zwei in je einem Hohlraum befindlichen Resonatoren, dadurch gekennzeichnet, daß die Kopplung zwischen Eingang oder Ausgang und Resonator sowie zwischen Resonatoren untereinander mit Hilfe auf einer Leiterplatte gezeichneter Leitungen durch die Trennwände von Hohlräumen verwirklicht wird, wobei die Leitungen derart angeordnet werden, daß die Energieübertragung zwischen den Leitungen und den Resonatoren ausschließlich auf dem Strahlungsweg erfolgt.

2. Filter nach Anspruch 1, dadurch gekennzeichnet, daß die Hohlräume durch den Zusammenbau von zwei Guß-Halbschalen gebildet werden, von denen eine derart geformte Elemente enthält, daß sie jeweils den Selbstinduktivitätsteil jedes Resonators bilden, wobei der zugeordnete Kondensator zwischen diesem Selbstinduktivitätselement und dem Boden der anderen Halbschale angebracht wird.

3. Filter nach Anspruch 2, in dem jeder Resonator mit einem Regelkondensator zum Regeln der mittleren Frequenz des Filters versehen ist, dadurch gekennzeichnet, daß die Selbstinduktivitätselemente eine Zylinderform haben, und der Drehkern jedes Drehkondensators im Hohlraum des entsprechenden zylinderförmigen Elements derart gelagert ist, daß der Drehkern zum Regeln durch das Rohr zugänglich ist.

4. Filter nach einem der Ansprüche 2 oder 3, dadurch gekennzeichnet, daß der Kontaktdruck zwischen den Elementen jedes Resonators durch eine federnde Metall-Unterlegscheibe gewährleistet ist.

5. Filter nach einem der Ansprüche 1, 2, 3 oder 4, dadurch gekennzeichnet, daß die Kopplungs-Leiterplatte aus einem halbstarren Werkstoff besteht, daß sie in den in jeder Halbschale angebrachten Schlitzen zwischengelegt und die Schlitze etwas versetzt sind, um die Leiterplatte einzuklemmen und gemeinsam die Massekontakte zwischen der Leiterplatte und den Halbschalen zu gewährleisten.

6. Filter nach einem oder mehreren der vorangehenden Ansprüche zum Filtern der mit den Zahlen 21 bis 65 numerierten UHF-Kanäle und dessen Verhältnis zwischen Durchlaßband und mittelrer Frequenz zwischen 1/30 und 1/300 liegt, dadurch gekennzeichnet, daß ein bestimmter Druckverdrahtungsvorgang es möglich macht, für mehrere benachbarte Kanäle das gesuchte Kopplungsverhältnis zu erhalten, wenn im übrigen alle Bedingungen gleich geblieben sind.

7. Filter nach einem oder mehreren der vorangehenden Ansprüche, dadurch gekennzeichnet, daß außerdem auf der Leiterplatte ein Regelabschwächer zum Ändern der Übertragungsabschwächung angeordnet ist.
